# EUROPÄISCHE PATENTANMELDUNG

(11) **EP 4 002 310 A1**
(43) Veröffentlichungstag der Anmeldung: **25.05.2022**
(21) Anmeldenummer: 21000014.7
(22) Anmeldetag: 19.01.2021
(51) Int. Cl.: G07C 9/00, G07F 17/10, G07F 11/46, E05B 19/00

(54) **WERTGEGENSTANDSAUFBEWAHRUNGSVORRICHTUNG UND VERFAHREN ZUM AUFBEWAHREN VON WERTGEGENSTÄNDEN**

(30) Priorität: 19.11.2020 DE 102020130579
(71) Anmelder: Metallbau Nitzbon GbR, 92224 Amberg (DE)
(72) Erfinder: Nitzbon, Jürgen, 92263 Ebermannsdorf (DE); Nitzbon, Andreas, 92224 Amberg (DE)
(74) Vertreter: Bittner, Bernhard

(57) **Zusammenfassung**

Wertgegenstandsaufbewahrungsvorrichtung mit wenigstens zwei Aufbewahrungseinheiten, die jeweils zur Aufnahme eines Wertgegenstandes geeignet sind, mit einem Eingabebereich, über den ein Wertgegenstand durch einen Benutzer der Wertgegenstandsaufbewahrungsvorrichtung zugeführt werden kann, mit einem Ausgabebereich, über den ein Wertgegenstand aus der Wertgegenstandsaufbewahrungsvorrichtung an einen Benutzer ausgegeben werden kann, mit einer Transporteinrichtung zum Transport eines Wertgegenstandes, mit wenigstens einer Authentifizierungsvorrichtung, wobei die Wertgegenstandsaufbewahrungsvorrichtung eine Verbindungseinrichtung zum Herstellen einer Datenverbindung zu einem Kommunikationsnetzwerk aufweist.

## Beschreibung

Die vorliegende Erfindung bezieht sich auf eine Wertgegenstandsaufbewahrungsvorrichtung und ein Verfahren zum Aufbewahren von Wertgegenständen.

Bei dem Wertgegenstand kann es sich insbesondere um einen Schlüssel handeln.

Gerade bei Schlüsseln kommt es im Alltag häufig vor, dass dieser hinterlegt werden soll, um zu einem späteren Zeitpunkt von einem selbst oder einer anderen Person abgeholt zu werden. So kann es sich beispielsweise als günstig erweisen, einen Ersatzschlüssel für eine Wohnungstür zu hinterlegen, falls der Wohnungsschlüssel verloren geht oder vergessen wird. Auch in Situationen, in denen eine erhöhte Gefahr von Verlust oder Diebstahl besteht (z. B. auf Volksfesten, im Freibad, etc.), kann es vorteilhaft sein, Schlüssel oder andere Wertgegenstände sicher zu hinterlegen.

In vielen Fällen ist es auch wünschenswert, für andere Personen einen Schlüssel zu hinterlegen. Beispielsweise für eine Person, die während der eigenen Abwesenheit Blumen gießen soll. Auch bei Ferienwohnungen bietet es sich oft an, für die Gäste einen Schlüssel zu hinterlegen.

In jeder dieser Situationen ist es erforderlich, den Wertgegenstand davor zu schützen, dass ihn nicht autorisierte Personen an sich nehmen.

Der Erfindung liegt daher die Aufgabe zugrunde, eine Vorrichtung und ein Verfahren zur Verfügung zu stellen, die es erlauben, einen Wertgegenstand sicher aufzubewahren und zu einem späteren Zeitpunkt die Abholung zu ermöglichen. Vorteilhaft sollen die Vorrichtung und das Verfahren so ausgestaltet sein, dass es möglich ist, den Wertgegenstand nicht nur persönlich, sondern von einer anderen Person abholen zu lassen.

Eine erfindungsgemäße Wertgegenstandsaufbewahrungsvorrichtung weist wenigstens zwei Aufbewahrungseinheiten auf, die jeweils zur Aufnahme eines Wertgegenstandes geeignet sind, einen Eingabebereich, über den ein Wertgegenstand durch einen Benutzer der Wertgegenstandsaufbewahrungsvorrichtung zugeführt werden kann, einen Ausgabebereich, über den ein Wertgegenstand aus der Wertgegenstandsaufbewahrungsvorrichtung an einen Benutzer ausgegeben werden kann, eine Transporteinrichtung zum Transport eines Wertgegenstandes und wenigstens einer Authentifizierungsvorrichtung.

Erfindungsgemäß weist die Wertgegenstandsaufbewahrungsvorrichtung eine Verbindungseinrichtung zum Herstellen einer Datenverbindung zu einem Kommunikationsnetzwerk auf.

Bevorzugt kann mittels der Verbindungseinrichtung eine Datenverbindung zum Internet und/oder zu einem Mobilfunknetz und/oder einem öffentlichen Netzwerk (etwa eine UMTS- und/oder eine 5G-Verbindung) hergestellt werden. Bevorzugt kann (ebenso) eine (Daten-)Verbindung in das private und Heimnetzwerk und Arbeitsplatznetzwerk hergestellt werden. Es kann eine (Daten-)Verbindung mit wenigstens einem und bevorzugt mehreren Free Wifi Access Points, oder auch mit dem Netzwerk von Tankstellen, Deutsche Bahn, oder dergleichen verbunden werden.

Bei dem Wertgegenstand kann es sich insbesondere um einen oder mehrere Schlüssel handeln.

Bevorzugt weist die Wertgegenstandsaufbewahrungsvorrichtung eine Vielzahl von Aufbewahrungseinheiten auf. Vorteilhaft sind die Aufbewahrungseinheiten nebeneinander angeordnet. Insbesondere können die Aufbewahrungseinheiten in Form einer zweidimensionalen Matrix angeordnet sein.

Dabei können die Aufbewahrungseinheiten eine räumliche Begrenzung zueinander aufweisen. Insbesondere können die Aufbewahrungseinheiten in Form eines Regalsystems angeordnet sein. Dabei ist es möglich, dass jede Aufbewahrungseinheit als eigenes, räumlich begrenztes Fach ausgestaltet ist. Es ist jedoch auch möglich, dass die Aufbewahrungseinheiten nur durch Böden voneinander getrennt sind, in horizontaler Richtung jedoch nicht zueinander gegenständlich abgetrennt sind. In diesem Fall ist zwar jeder Aufbewahrungseinheit eine eindeutige Position zugewiesen, es besteht zwischen den einzelnen Aufbewahrungseinheiten jedoch keine gegenständliche Trennung, so dass das Regalsystem lediglich Böden, jedoch keine Fächer aufweist. Grundsätzlich wäre es auch denkbar, dass die Aufbewahrungseinheiten auch keine Böden aufweisen. So könnten die Wertgegenstände beispielsweise auch aufgehängt werden. Beispielsweise könnte jede Aufbewahrungseinheit einen Haken, Zapfen, Nasen, Führungsstiften, oder dergleichen und/oder softwarebasiertes Befestigungselement und/oder wenigstens einen Magneten und/oder magnetisch wirkendes Element und bevorzugt mehrere Magnete und/oder magnetische wirkende Elemente, aufweisen, an dem z. B. ein Schlüssel aufgehängt werden kann. Die Aufbewahrungseinheiten können Stahl, Aluminium und/oder Kunststoff oder dergleichen oder Kombinationen hieraus aufweisen oder hieraus bestehen.

Vorteilhaft sind die Aufbewahrungseinheiten alle im Wesentlichen gleich groß. Es wäre jedoch auch denkbar, dass die Aufbewahrungseinheiten verschiedene Größen aufweisen. Dies ist insbesondere dann vorteilhaft, wenn es möglich sein soll, Wertgegenstände unterschiedlicher Größe aufzubewahren.

Bei dem Eingabebereich und dem Ausgabebereich kann es sich bevorzugt um den gleichen Bereich handeln. Vorteilhaft wird der Wertgegenstand somit an der gleichen Stelle entnommen, an dem er auch an die Wertgegenstandsaufbewahrungsvorrichtung übergeben wird. Es wäre jedoch auch möglich, dass Ein- und Ausgabebereich räumlich voneinander getrennt sind. In diesem Fall wird der Wertgegenstand an einer anderen Stelle entnommen als er der Wertgegenstandsaufbewahrungsvorrichtung übergeben wird.

Vorteilhaft weist die Wertgegenstandsaufbewahrungsvorrichtung einen Verschluss auf, der den Eingabebereich und/oder den Ausgabebereich verschließt. Vorteilhaft kann es sich bei dem Verschluss um ein Schott handeln. Bevorzugt kann der Wertgegenstand von einem Benutzer in den Eingabebereich eingelegt werden, wenn sich das Schott öffnet. Bevorzugt kann der Wertgegenstand von einem Benutzer aus dem Ausgabebereich entnommen werden, wenn sich das Schott öffnet. Bevorzugt kann das Schott als, insbesondere verschiebbares, Edelstahlblech ausgestaltet sein. Bevorzugt kann das Schott von einer Offenposition in eine zweite Position, eine Schließposition bewegt werden. Bevorzugt verdeckt das Schott in einer Offenposition den Eingabebereich und/oder den Ausgabebereich und/oder eine Öffnung der Wertgegenstandsaufbewahrungsvorrichtung. Bevorzugt gibt das Schott in einer Offenposition den Eingabebereich und/oder den Ausgabebereich und/oder eine Öffnung der Wertgegenstandsaufbewahrungsvorrichtung frei, so dass dieser Eingabebereich und/oder Ausgabebereich und/oder diese Öffnung für einen Benutzer (von außen) zugänglich ist/sind.

Bei einer bevorzugten Ausführungsform kann der Wertgegenstand von einem Benutzer in einem Behältnis abgelegt werden. Vorteilhaft kann es sich bei dem Behältnis um eine Box handeln. Das Behältnis kann bevorzugt aus Kunststoff oder Metall, beispielsweise Aluminium bestehen.

Bei einer weiter bevorzugten Ausführungsform kann der Wertgegenstand von einem Benutzer eingeworfen werden. Vorteilhaft kann der Wertgegenstand über eine Rutsche in ein Behältnis, insbesondere eine Box, transportiert werden.

Bei einer weiter bevorzugten Ausführungsform weist die Wertgegenstandsaufbewahrungsvorrichtung einen Rundschalttisch auf. Bevorzugt dreht sich der Rundschalttisch, sobald der Wertgegenstand eingelegt wurde. Vorteilhaft befindet sich der Rundschalttisch hinter dem Schott.

Bei einer weiter bevorzugten Ausführungsform weist die Wertgegenstandsaufbewahrungsvorrichtung einen Roboter, insbesondere einen kollaborierenden Roboter auf. Wenn das Schott sich öffnet, steht bevorzugt direkt der kollaborierende Roboter bereit, um den Wertgegenstand in Empfang zu nehmen. Vorteilhaft legt der Benutzer den Wertgegenstand in einen Greifer des Roboters oder in ein Behältnis, insbesondere eine Box, die vom Roboter gehalten wird.

Bei einer weiter bevorzugten Ausführungsform wird der Wertgegenstand auf ein Förderband gelegt.

Vorteilhaft können der Eingabebereich und der Ausgabebereich gleich gestaltet sein. Bevorzugt kann die Aufnahme eines Wertgegenstandes äquivalent zur Ausgabe erfolgen, also beispielsweise jeweils über einen kollaborierenden Roboter, jeweils nach Öffnen eines Schotts, jeweils aus bzw. in eine Box, o. ä. Dies gilt insbesondere dann, wenn Eingabebereich und Ausgabebereich identisch sind. Vorteilhaft gilt dies auch dann, wenn Eingabebereich und Ausgabebereich räumlich voneinander getrennt sind.

Wenn Eingabebereich und Ausgabebereich räumlich voneinander getrennt sind, wäre jedoch auch eine unterschiedliche Ausgestaltung möglich. So ist es beispielsweise denkbar, dass der Wertgegenstand im Eingabebereich eingeworfen und über eine Rutsche transportiert wird und/oder im Ausgabebereich über eine Rutsche ausgegeben wird. Beispielsweise kann der Wertgegenstand über eine Rutsche zu einer Schale transportiert werden und kann dort von einem Benutzer entnommen werden (vergleichbar mit dem Rückgeld bei einem Fahrkartenautomaten).

Bei einer vorteilhaften Ausführungsform weist die Wertgegenstandsaufbewahrungsvorrichtung wenigstens zwei Behältnisse zur Aufnahme eines Wertgegenstandes auf. Bei den Behältnissen kann es sich insbesondere um Boxen handeln. Vorteilhaft können die Behältnisse jeweils in einer Aufbewahrungseinheit angeordnet werden. Die Wertgegenstandsaufbewahrungsvorrichtung weist bevorzugt die gleiche Anzahl an Aufbewahrungseinheiten und Behältnissen auf. Vorteilhaft ist somit jeder Aufbewahrungseinheit ein Behältnis zugeordnet.

Bevorzugt weist die Wertgegenstandsaufbewahrungsvorrichtung mindestens 10, bevorzugt mindestens 20, bevorzugt mindestens 50, bevorzugt mindestens 100, bevorzugt mindestens 150 und besonders bevorzugt mindestens 200 Aufbewahrungseinheiten und/oder Behältnisse auf.

Bevorzugt weist die Wertgegenstandsaufbewahrungsvorrichtung weniger als 1000, bevorzugt weniger als 500, bevorzugt weniger als 150 und besonders bevorzugt weniger als 220 Aufbewahrungseinheiten und/oder Behältnisse auf.

Bevorzugt sind die Aufbewahrungseinheiten, bevorzugt alle Aufbewahrungseinheiten, im Wesentlichen in einer Ebene, welche insbesondere vertikal bezogen auf eine Bodenfläche ausgerichtet ist, angeordnet sind. Dies ermöglicht vorteilhaft eine Wertgegenstandsaufbewahrungsvorrichtung mit besonders geringer Tiefe und guter Zugänglichkeit der verschiedenen Aufbewahrungseinheiten für die Transporteinrichtung.

Bevorzugt ist die Breite und/oder Höhe der Wertgegenstandsaufbewahrungsvorrichtung wenigstens 1 m, bevorzugt wenigstens 1,5 m und besonders bevorzugt wenigstens 2 m. Bevorzugt beträgt die Breite und/oder Höhe der Wertgegenstandsaufbewahrungsvorrichtung maximal 10 m, bevorzugt maximal 5 m, bevorzugt maximal 3 m, bevorzugt maximal 2,5 m und besonders bevorzugt maximal 2 m.

Bevorzugt ist die Tiefe der Wertgegenstandsaufbewahrungsvorrichtung wenigstens 0,2 m, bevorzugt wenigstens 0,4 m und besonders bevorzugt wenigstens 0,7 m. Bevorzugt beträgt die Tiefe der Wertgegenstandsaufbewahrungsvorrichtung maximal 3 m, bevorzugt maximal 2 m, bevorzugt maximal 1 m und besonders bevorzugt maximal 0,7 m.

Bei einer bevorzugten Ausführungsform ist die Transporteinrichtung dazu geeignet, Wertgegenstände in Behältnissen zu transportieren. Insbesondere ist es bevorzugt möglich, dass ein leeres Behältnis einer Aufbewahrungseinheit entnommen wird und zum Eingabebereich transportiert wird, so dass dort ein Wertgegenstand hineingelegt wird. Bevorzugt wird das Behältnis mit dem eingelegten Wertgegenstand von der Transporteinrichtung zu einer Aufbewahrungseinheit transportiert. Vorteilhaft kann es sich dabei um die gleiche Aufbewahrungseinheit handeln, der das leere Behältnis zuvor entnommen wurde.

Bevorzugt ist es alternativ oder zusätzlich möglich, dass ein Behältnis mit Wertgegenstand von der Transporteinrichtung von einer Aufbewahrungseinheit zum Ausgabebereich transportiert wird, so dass der Wertgegenstand dort ausgegeben werden kann. Vorteilhaft wird das leere Behältnis anschließend zu einer Aufbewahrungseinheit transportiert. Vorteilhaft kann es sich dabei um die gleiche Aufbewahrungseinheit handeln, der das Behältnis mit Wertgegenstand zuvor entnommen wurde.

Bei einer vorteilhaften Ausführungsform wird der Wertgegenstand in ein Regalsystem eingelegt. Bevorzugt befindet sich der Wertgegenstand in einem Behältnis und insbesondere in einer Box, die in das Regalsystem eingelegt wird. Vorteilhaft wird das Behältnis in das Regalsystem eingelegt und anschließend verriegelt.

Bevorzugt kann die Verriegelung bzw. Entriegelung durch Hardware vorgenommen werden. Beispielsweise können Greifer mit Zapfen, Nasen, Führungsstiften, o. ä. zum Einsatz kommen. Auch eine Verriegelung mithilfe eines Magneten ist möglich. Alternativ hierzu oder zusätzlich kann auch ein Ver- bzw. Entriegelung durch Software erfolgen.

Das Regalsystem kann beispielsweise aus Materialien wie Carbon, Stahl, Aluminium oder Kunststoff bestehen. Vorteilhaft können insbesondere alle Regalfächer aus dem gleichen Material bestehen. Es wäre jedoch auch möglich, dass unterschiedliche Materialien zum Einsatz kommen. Beispielsweise könnten die Regalböden aus einem anderen Material bestehen als die Unterteilungen in horizontaler Richtung.

Die Transporteinrichtung kann vorteilhaft einen Industrieroboter aufweisen. Bevorzugt kann es sich dabei um einen kollaborierenden Industrieroboter handeln. Vorteilhaft weist die Transporteinrichtung wenigstens eine Linearachse auf. Bevorzugt weist die Transporteinrichtung wenigstens zwei Linearachsen auf. Vorteilhaft kann die Transporteinrichtung Mehrachssysteme aufweisen. Dabei kommen insbesondere eine Transporteinrichtung mit einer Kugelumlaufspindel und/oder einem Führungswagen an einer Kugelumlaufführung und/oder Zahnriemen in Betracht.

Eine vorteilhafte Transporteinrichtung kann eine Transportachse aufweisen. Bevorzugt kann die Transporteinrichtung ein Förderband aufweisen. Vorteilhaft umfasst die Transporteinrichtung ein kartesisches und/oder stabkinematisches Handling System.

Der Antrieb kann bevorzugt pneumatisch und/oder servopneumatisch und/oder hydraulisch erfolgen. Vorteilhaft weist die Transporteinrichtung elektrische Achsen, Zylinder und Schlitten auf. Bevorzugt weist die Transporteinrichtung einen Linear-Servomotor auf.

Vorteilhaft kann eine Transporteinrichtung mit mindestens einem Transportelement eingesetzt, welches mittels Magnetfeldern und insbesondere mittels Wandermangetfelder positioniert und/oder bewegt wird. Bei dem Transportelement kann es sich beispielweise um einen, insbesondere frei schwebenden, Planarmover handeln, welcher sich bevorzugt ruck- und berührungsfrei über eine (beliebig angeordnete) Planarfläche, wie etwa Planarkacheln bewegt. Bevorzugt ist die Transporteinrichtung dazu geeignet und bestimmt, das Transportelement und insbesondere den Planarmover wenigstens zeitweise mit bevorzugt mehr als 2 m/s, bevorzugt mehr als 3 m/s und besonders bevorzugt mit bis zu 4 m/s zu bewegen. Die (Planar-)Mover werden bevorzugt mittels elektromagnetischer Kräfte auf Abstand gehalten. Wandermagnetfelder, die in der Planarfläche, wie etwa den Planarkacheln, erzeugt werden sorgen für eine exakte und hochdynamische Positionierung der Mover.

Bevorzugt handelt es sich bei der Transporteinrichtung um ein lineares Transportsystem. Bevorzugt kann es sich dabei um ein vereintes bzw. kombiniertes Rotations- und Linearförderungssystem handeln.

Vorteilhaft können Transportsysteme wie XTS- oder Xplanar-Transporteinrichtungen eingesetzt werden.

Bei einer vorteilhaften Ausführungsform weist die Transporteinrichtung wenigstens eine Greifeinrichtung auf. Die Greifeinrichtung kann als Magnetgreifer ausgestaltet sein. Die Greifeinrichtung kann auch hydraulisch oder pneumatisch betrieben werden. In diesem Fall weist die Greifeinrichtung eine komplette Wartungseinheit auf. Die Greifeinrichtung kann auch einen Vakuumgreifer, einen Vakuumsauger oder einen mechanischen Greifer aufweisen. Es kann sich bevorzug um einen Parallelgreifer, einen Zentrischgreifer, einen Winkelgreifer oder einen 4-Fingergreifer handeln. Vorteilhaft kann der Greifer als adaptiver Formgreifer ausgestaltet sein. Bei dem Greifer kann es sich bevorzugt um einen kollaborativen Greifer handeln.

Bei einer bevorzugten Ausführungsform ist wenigstens eine Authentifizierungsvorrichtung als Bedieneinrichtung ausgestaltet. Vorteilhaft ist die Bedieneinrichtung so ausgestaltet, dass sie insbesondere die Eingabe eines Passworts erlaubt. Vorteilhaft kann die Bedieneinrichtung als Touchdisplay ausgestaltet sein. Bevorzugt kann es sich dabei um ein resistives oder kapazitives Display handeln. Alternativ hierzu kann die Bedieneinrichtung auch einen Standardbildschirm ohne Touchfunktion aufweisen und eine separate Eingabemöglichkeit. Beispielsweise kann die Bedieneinrichtung eine mechanische, ausklappbare Tastatur aufweisen. Möglich ist auch, dass die Bedieneinrichtung ein Bedienfeld wie bei Bankautomaten aufweist. Es ist auch denkbar, dass das Bedienfeld eine reine Zifferntastatur aufweist. Vorteilhaft kann die Bedieneinrichtung zusätzlich oder alternativ einen Trackball und/oder ein Touchfeld für eine Mausfunktion aufweisen. Die Bedieneinrichtung kann außerdem separate Tasten aufweisen, insbesondere Tasten für "Wertgegenstand einlegen" und/oder "Wertgegenstand ausgeben" und/oder "Hilfe".

Es ist möglich, dass ein Benutzer zur Authentifizierung sein Smartphone bzw. sein Handy und/oder ein anderes mobiles Endgerät wie Tablet und dergleichen vor eine Bilderfassungseinrichtung wie einer Kamera der Wertgegenstandsaufbewahrungsvorrichtung hält und dort einen (Identifizierungs-)Code, etwa einen DMC-Code, Barcode, (Photo-)Tan und dergleichen abscannen kann zur Identifizierung.

Bei einer bevorzugten Ausführungsform ist die Authentifizierungsvorrichtung dazu geeignet und bestimmt, auf Grundlage eines von einer Bilderfassungseinrichtung, etwa einer Kamer, der Wertgegenstandsvorrichtung erfassten (Identifizierungs-)Codes (etwa einen DMC-Code, Barcode, (Photo-)Tan und dergleichen), welcher von einem Benutzer, insbesondere von einem Display und/oder einer Anzeigeeinrichtung etwa eines mobilen Endgeräts des Benutzers (wie beispielsweise Smartphone) bereitgestellt wird, eine Authentifizierung und/oder Identifizierung des Benutzers durchzuführen.

Bei einer vorteilhaften Ausführungsform weist die Bedieneinrichtung einen sogenannten Panel-PC auf, also einen Bildschirm mit integriertem PC. Vorteilhaft kann die Bedieneinrichtung eine minimalistische Benutzeroberfläche aufweisen. Bevorzugt wäre auch eine Windows-Oberfläche möglich. Daneben sind zusätzlich oder alternativ Linux, Unix, Ubuntu, macOS, Android, IOS, Chrome OS (als Betriebssystem) möglich. Vorteilhaft weist die Bedieneinrichtung eine Auswahlmöglichkeit für verschiedene Sprachen auf.

Die Wertgegenstandsaufbewahrungsvorrichtung kann bevorzugt einen Lautsprecher aufweisen. Bevorzugt befindet sich dieser Lautsprecher hinter einem Gitter, da er hierdurch besser geschützt ist.

Bei einer vorteilhaften Ausführungsform weist die Wertgegenstandsaufbewahrungsvorrichtung eine Kamera auf. Vorteilhaft ist diese Kamera zur Aufnahme von Fotos geeignet. Bevorzugt ist diese Kamera neben der Bedieneinrichtung angebracht. Vorteilhaft ist die Kamera dazu geeignet, eine Aufnahme des Benutzers anzufertigen, insbesondere wenn dieser vor der Bedieneinrichtung steht.

Bei einer bevorzugten Ausführungsform weist die Wertgegenstandsaufbewahrungsvorrichtung zusätzlich oder alternativ zu der Bedieneinrichtung eine (weitere) Authentifizierungsvorrichtung auf. Die Authentifizierungsvorrichtung weist bevorzugt einen Sensor für wenigstens ein biometrisches Merkmal auf. Die Authentifizierungsvorrichtung kann beispielsweise ein Lesegerät mit einem Fingerabdrucksensor sein. Alternativ oder zusätzlich kann ein Iris- und/oder Netzhautscanner vorhanden sein. Alternativ oder zusätzlich kann ein Venenscanner vorgesehen sein. Alternativ oder zusätzlich kann ein Gesichtserkennungssystem zum Einsatz kommen. Dieses kann vorteilhaft mittels Elastic Graph Matching arbeiten.

Bei einer vorteilhaften Ausführungsform weist die Wertgegenstandsaufbewahrungsvorrichtung wenigstens eine Identifikationseinrichtung zur Identifikation eines Wertgegenstandes und/oder eines Behältnisses auf. Dabei kann es einerseits möglich sein, dass der Benutzer noch einen Arbeitsschritt zur Identifikation des Wertgegenstandes vornehmen muss. Es ist jedoch auch möglich, dass die Identifikation voll automatisch erfolgt, ohne dass der Benutzer hierfür einen Arbeitsschritt ausführen muss. Dies ist besonders vorteilhaft, da hierdurch Fehlerquellen vermieden werden können.

Eine Identifikation ist beispielsweise über einen RFID-Chip möglich. Vorteilhaft weist die Wertgegenstandsaufbewahrungsvorrichtung einen RFID-Reader auf.

Dabei kann beispielsweise dem Benutzer ein RFID-Anhänger zur Verfügung gestellt werden, den dieser an dem Wertgegenstand befestigen muss. Beispielsweise kann dem Benutzer ein Behältnis zum Ablegen des Wertgegenstandes zur Verfügung gestellt werden, in dem sich ein RFID-Anhänger befindet, welcher händisch am Wertgegenstand angebracht werden muss, bevor der Wertgegenstand in dem Behältnis abgelegt wird. Hierdurch wird eine eindeutige Identifikation des Wertgegenstandes selbst ermöglicht.

Es ist jedoch auch möglich, dass sich der RFID-Chip an dem Behältnis angebracht befindet. In diesem Fall legt der Benutzer den Wertgegenstand in ein Behältnis, das einen RFID-Chip aufweist. Hierdurch wird der Wertgegenstand indirekt identifiziert, da eine eindeutige Identifikation des Behältnisses ermöglicht wird, in dem sich der Wertgegenstand befindet. Bevorzugt weist bei dieser Ausführungsform jedes Behältnis einen RFID-Chip auf, der eine eindeutige Identifikation des Behältnisses erlaubt. Der Vorteil dieser Ausführungsform besteht darin, dass der Benutzer keinen zusätzlichen Arbeitsschritt vornehmen muss. Hierdurch wird beispielsweise die Fehlerquelle ausgeschlossen, dass der Benutzer vergisst, einen erforderlichen Arbeitsschritt vorzunehmen. Auch besteht keine Gefahr, dass ein Benutzer (aus Versehen oder absichtlich) einen separaten RFID-Anhänger mitnimmt.

Alternativ oder zusätzlich zu einem RFID-Chip kann auch ein NFC-Chip zum Einsatz kommen. Alternativ oder zusätzlich können die Anhänger oder Behältnisse auch mit eindeutigen Zahlen oder Buchstaben versehen sein, durch die eine Identifikation ermöglicht wird. Möglich wäre auch ein Strichcode oder ein DataMatrix-Code. Die Wertgegenstandsaufbewahrungsvorrichtung weist dabei jeweils eine Identifikationsvorrichtung auf, die ein Auslesen des benutzen Codes ermöglicht, beispielsweise eine Kamera, die einen Code scannt.

Zur Identifikation kann auch ein Kamerasystem zum Einsatz kommen, welches ein Bild aufnimmt und abspeichert. Beispielsweise kann eine Kamera hierfür über dem Eingabebereich angeordnet sein. Vorteilhaft ist die Kamera so angeordnet, dass sie über einem Behältnis angeordnet ist, in das der Wertgegenstand gelegt wird. Bevorzugt nimmt die Kamera ein Bild des Behältnisses mit dem darin befindlichen Wertgegenstand auf. Das aufgenommene Bild wird dem Behältnis eindeutig zugeordnet.

Alternativ oder zusätzlich kann die Wertgegenstandsaufbewahrungsvorrichtung eine Feinwaage aufweisen. Die Feinwaage kann das Gewicht des Wertgegenstandes und/oder das Gewicht eines Behältnisses mit einem Wertgegenstand bestimmen. Vorteilhaft steht das Behältnis - beispielsweise im Eingabebereich - auf einer Feinwaage, um das Gewicht aufzunehmen, zu speichern und dem Benutzer zuzuordnen.

Vorteilhaft kann auch der Einlegeprozess überwacht werden. Bevorzugt kommt eine Überwachung des Einlegeprozesses mit optischer, kapazitiver oder induktiver Sensorik zur Erfassung der Lage des Wertgegenstandes im Inneren des Behältnisses zum Einsatz.

Bevorzugt kann auch das Schott überwacht werden, beispielsweise mittels wenigstens einer Lichtschranke (etwa mittels einer Kamera) und/oder wenigstens einem Näherungssensor.

Vorteilhaft weist die Wertgegenstandsaufbewahrungsvorrichtung zur Identifikation des Wertgegenstandes die Möglichkeit einer Teileerkennung auf. Hierzu kommt bevorzugt wenigstens eine Kamera, bevorzugt mit einem sogenannten Vision System, zum Einsatz und/oder wenigstens eine Messdose und Messstifte und/oder ein Weg-Messsystem und/oder wenigstens ein Elektrozylinder und/oder wenigstens ein optischer Sensor und/oder wenigstens eine Lichtschranke und/oder wenigstens ein Näherungsschalter und/oder wenigstens ein Gewichtssensor, bevorzugt eine Feinwaage.

Bei einer vorteilhaften Ausführungsform weist die Wertgegenstandsaufbewahrungsvorrichtung ein Gehäuse auf. Bevorzugt umgibt das Gehäuse wenigstens die Aufbewahrungseinheiten. Vorteilhaft umgibt das Gehäuse zusätzlich die Transporteinrichtung. Besonders bevorzugt ist ein unmittelbarer Zugriff eines Benutzers auf die Aufbewahrungseinheiten nicht möglich. Vorteilhaft ist ein Zugriff des Benutzers auf eine Aufbewahrungseinheit nur indirekt über den Eingabe- bzw. Ausgabebereich möglich.

Bevorzugt ist das Gehäuse aus einem stabilen Material gefertigt, das einen unbefugten Zugriff auf die Aufbewahrungseinheiten verhindern soll. Vorteilhaft kann das Gehäuse (Edel-)Stahl aufweisen. Bevorzugt kann das Gehäuse Stahlplatten und/oder niedriglegiertes und/oder hochlegiertes Stahlblech aufweisen.

Vorteilhaft kann das Gehäuse eine Karbonhülle und/oder eine Aluminiumhülle aufweisen. Bevorzugt kann das Gehäuse Beton aufweisen. Dabei ist es einerseits möglich, dass das Gehäuse vollständig aus Beton gegossen ist. Es ist jedoch auch andererseits möglich, dass der Boden und/oder Wände des Gehäuses mit Beton ausgegossen sind.

Um die Stabilität des Gehäuses zu erhöhen, kann das Gehäuse innen mit Aramidfasern, z. B. Kevlar, und/oder Stahlgewebe und/oder extrem hartem Stahl, bevorzugt mit einer Stahlhärte von mehr als 10, bevorzugt mehr als 25 HRC, z. B. Hardox, verkleidet sein. Vorteilhaft können zur Versteifung Baustahlmatten (insbesondere Stahlgewebe) in die Wände eingearbeitet sein.

Vorteilhaft kann ein Zugang zur Wertgegenstandsaufbewahrungsvorrichtung nur durch eine geschützte Öffnung des Gehäuses möglich sein. Beispielsweise erfolgt der Zugang durch eine Brandschutztüre, eine Stahltüre, ein Rolltor, ein Schiebetor oder eine Waffenschranktüre.

Bevorzugt können an dem Gehäuse Solar- oder Photovoltaikmodule angeordnet sein. Dabei können lediglich einzelne Elemente am Gehäuse angeordnet sein oder eine komplette Verkleidung vorgesehen sein. Bevorzugt wird der hierdurch gewonnene Strom zumindest auch für einen Betrieb der Wertgegenstandsaufbewahrungsvorrichtung verwendet.

Vorteilhaft sind an dem Gehäuse Transportösen angeordnet. Bevorzugt sind die Transportösen oben am Gehäuse befestigt. Vorteilhaft befinden sich zusätzlich oder alternativ auf der Unterseite Aufnahmen für die Zinken von Hubarbeitsmitteln. Hierdurch wird die Mobilität der Wertgegenstandsaufbewahrungsvorrichtung erleichtert. Dies ist besonders vorteilhaft, wenn die Wertgegenstandsaufbewahrungsvorrichtung nur für eine bestimmte Zeit an einem Ort aufgestellt werden soll, beispielsweise während eines Volksfestes.

Bei einer bevorzugten Ausführungsform weist die Wertgegenstandsaufbewahrungsvorrichtung einen Stromrichter auf. Bevorzugt weist die Wertgegenstandsaufbewahrungsvorrichtung einen Gleichrichter auf, der dazu geeignet ist, Wechselstrom von außen in Gleichstrom umzuwandeln. Vorteilhaft weist die Wertgegenstandsaufbewahrungsvorrichtung einen Transformator auf. Dieser Transformator ist bevorzugt dazu geeignet, 230 V in Niedrigspannung umzuwandeln. Vorteilhaft wandelt der Transformator die eingespeiste Energie in 24 V oder 48 V um. Bevorzugt weist die Wertgegenstandsaufbewahrungsvorrichtung wenigstens einen Akku auf. Vorteilhaft ist der Akku dazu geeignet ist, umgewandelte Energie der angebrachten Solarmodule zu speichern. Bevorzugt kann ein Akku auch dazu dienen, einen Stromausfall zu kompensieren.

Bei einer bevorzugten Ausführungsform weist die Wertgegenstandsaufbewahrungsvorrichtung wenigstens eine Montageplatte mit wenigstens einer der folgenden Komponenten auf: Ein-/Ausgangskarten, Hutschienen PC, Profibus, Ethercat EtherNet oder CanBus Module (Klemmen, Boxen, Steckmodule), UMTS Modul, Embedded PC, Schaltschrank PC, Klemmen (Eingang / Ausgang (analog und digital), Messwert, Motion, System, ELX), Busklemmen, Lightbus, PCI Schnittstellenkarten, Feldbus Box, Servoverstärker, Dezentrales Servoantriebssystem, Softwareansteuerung (SPS, z. B. TwinCat 2, TwinCat3, TwinSafe), Pneumatische Ansteuerung mittels Kompressor und Wartungseinheit, Hydraulische Ansteuerung mittels Hydraulikkompressor und Wartungseinheit, Fluide Ansteuerung (Mischung aus Hydraulik und Pneumatik), Elektrische Ansteuerung, Netzteile zur Spannungswandlung, Standard PC, Raspberry PC, WLAN Modul.

Bei einer vorteilhaften Ausführungsform weist die die Wertgegenstandsaufbewahrungsvorrichtung wenigstens ein Sicherheitssystem auf. Bei dem Sicherheitssystem kann es sich um eine Alarmanlage und/oder einen Rauchmelder und/oder einen Automatikfeuerlöscher (Pulver /Halonersatz) und/oder eine Schaltschranklöschanlage und/oder einen Einbruchschutz durch oben genannte Türen (Brandschutz, Waffenschranktüre) und/oder um Temperatursensoren beim Einlagefach und innerhalb der Maschine handeln.

Die vorliegende Erfindung ist weiterhin auf ein Verfahren zum Aufbewahren von Wertgegenständen in einer Wertgegenstandsaufbewahrungsvorrichtung gerichtet, bei dem ein Wertgegenstand einem Eingabebereich durch einen Benutzer zugeführt wird, bei dem der Benutzer authentifiziert wird und der Wertgegenstand diesem Benutzer eindeutig zugeordnet wird, bei dem der Wertgegenstand mittels einer Transporteinrichtung zu einer Aufbewahrungseinheit transportiert wird und bei dem der Wertgegenstand nach erfolgreicher Authentifizierung eines Benutzers von der Aufbewahrungseinheit zu einem Ausgabebereich transportiert wird, um dort von einem Benutzer entnommen zu werden.

Erfindungsgemäß wird von der Wertgegenstandsaufbewahrungsvorrichtung eine Datenverbindung zu einem Kommunikationsnetzwerk hergestellt.

Dabei ist die beschriebene Wertgegenstandsaufbewahrungsvorrichtung insbesondere dazu eingerichtet und dafür vorgesehen, dieses beschriebene Verfahren durchzuführen, d.h. dass alle für die obig beschriebene Wertgegenstandsaufbewahrungsvorrichtung ausgeführten Merkmale ebenso für das hier beschriebene Verfahren offenbart sind und umgekehrt.

Bei einem bevorzugten Verfahren werden über die Datenverbindung zu einem Kommunikationsnetzwerk dem Benutzer Daten übersandt. Bevorzugt handelt es sich bei den Daten, die dem Benutzer übersandt werden, um ein Passwort.

Bevorzugt werden dem Benutzer Daten, insbesondere ein Passwort, übersandt, wenn dieser einen Wertgegenstand in der Wertgegenstandsaufbewahrungsvorrichtung hinterlegt. Vorteilhaft werden dem Benutzer Daten an ein mobiles Endgerät übersandt. Bevorzugt erhält der Benutzer ein Passwort beispielsweise per SMS an eine zuvor angegebene Handynummer.

Bei einem vorteilhaften Verfahren ist für die Authentifizierung des Benutzers zur Ausgabe des Wertgegenstandes die Eingabe der dem Benutzer übersandten Daten erforderlich.

Bei einem bevorzugten Verfahren wählt der Benutzer zur Hinterlegung eines Wertgegenstands an der Wertgegenstandsaufbewahrungsvorrichtung die Funktion aus, dass er einen Wertgegenstand hinterlegen will. Diese Auswahl kann bevorzugt über eine Bedieneinrichtung, beispielsweise ein Bedienfeld, erfolgen. Vorteilhaft gibt der Benutzer über die Bedieneinrichtung eine Kennung an, die ihm eindeutig zugewiesen ist. Bevorzugt kann es sich dabei um seine Handynummer handeln. Vorteilhaft kann es sich auch um eine E-Mail-Adresse handeln. Es wäre auch denkbar, dass der Benutzer sich bereits zuvor für die Benutzung der Wertgegenstandsaufbewahrungsvorrichtung registriert hat, beispielsweise über eine angebotene App. In diesem Fall könnte der Benutzer auch eine ihm zugewiesene Benutzerkennung, beispielsweise einen Benutzernamen an der Wertgegenstandsaufbewahrungsvorrichtung angeben.

Vorteilhaft wird dem Benutzer ein Verifizierungscode über die Datenverbindung zugesandt. Insbesondere kann der Verifizierungscode an ein mobiles Endgerät, insbesondere ein Handy, des Benutzers versandt werden. Der Verifizierungscode kann beispielsweise per SMS, E-Mail oder über eine App an den Benutzer übermittelt werden. Bevorzugt wird der Verifizierungscode per SMS verschickt, wenn der Benutzer zuvor seine Handynummer eingegeben hat und per E-Mail, wenn er seine E-Mail-Adresse eingegeben hat. Ist der Benutzer bereits zuvor registriert und hat einen Benutzernamen eingegeben, kann der Verifizierungscode entweder über eine App übermittelt werden und/oder per SMS an eine bei der Registrierung zuvor angegebene Handynummer und/oder per E-Mail an eine bei der Registrierung zuvor angegebenen E-Mail-Adresse.

Bevorzugt ist die Steuerungseinrichtung derart konfiguriert, dass ein Bezahlvorgang über das Versenden und/oder Empfangen einer SMS möglich ist bzw. angewiesen und/oder bestätigt werden kann.

Bei einem bevorzugten Verfahren wird der Eingabebereich der Wertgegenstandsaufbewahrungsvorrichtung zum Einlegen eines Wertgegenstandes freigegeben, wenn der Benutzer den Verifizierungscode eingibt. Bevorzugt muss der Verifizierungscode an der Wertgegenstandsaufbewahrungsvorrichtung, beispielsweise über eine Bedieneinrichtung, eingegeben werden. Vorteilhaft ist es auch möglich, den Verifizierungscode in einer App einzugeben. Die Eingabe des Verifizierungscodes kann manuell und/oder mittels eines Scanvorgangs und/oder einen optischen Erfassungsvorgang über eine optische Erfassungseinrichtung (etwa Kamera) der Wertgegenstandsaufbewahrungsvorrichtung erfolgen.

Bevorzugt wird der der Eingabebereich der Wertgegenstandsaufbewahrungsvorrichtung zum Einlegen eines Wertgegenstandes freigegeben, indem sich ein Schott, ein Fenster, ein Schacht oder ein Schub öffnet.

Bei einem bevorzugten Verfahren erhält der Benutzer über die Datenverbindung (bzw. eine ("herkömmliche") Datenkommunikation aus dem Stand der Technik oder in Form von Distributed Ledger Technology, etwa Blockchain, Tangle, IOTA) eine Bestätigung über die Hinterlegung seines Wertgegenstandes. Bevorzugt erfolgt die Übermittlung auf gleichem Wege wie zuvor die Übersendung des Verifizierungscodes. Vorteilhaft wird dem Benutzer im Rahmen der Bestätigung mitgeteilt, in welcher Wertgegenstandsaufbewahrungsvorrichtung und in welcher Aufbewahrungseinheit der Wertgegenstand hinterlegt wurde.

Vorteilhaft erhält der Benutzer ein Passwort auf gleichem Wege wie zuvor die Übersendung des Verifizierungscodes und/oder wie die Bestätigung über die Hinterlegung seines Wertgegenstandes.

Bei einem bevorzugten Verfahren ist es dem Benutzer möglich, eine andere Person zur Abholung des Wertgegenstandes zu ermächtigen. Hierfür kann es beispielsweise möglich sein, dass der Benutzer eine weitere Kennung, wie eine Handynummer, eine E-Mail-Adresse oder einen Benutzernamen, für die abholberechtigte Person angibt. Es ist jedoch auch vorteilhaft möglich, dass sich eine abholberechtigte Person mit der Kennung des Benutzers, der einen Wertgegenstand hinterlegt, authentifiziert.

Bevorzugt startet mit Hinterlegung eines Wertgegenstandes eine Abofunktion. Eine Bezahlfunktion kann beispielsweise über eine App erfolgen.

Bei einem vorteilhaften Verfahren wählt der Benutzer zur Abholung eines Wertgegenstands an der Wertgegenstandsaufbewahrungsvorrichtung die Funktion aus, dass er einen Wertgegenstand abholen will. Diese Auswahl kann bevorzugt über eine Bedieneinrichtung, beispielsweise ein Bedienfeld, erfolgen.

Bevorzugt gibt der Benutzer eine Kennung ein. Dabei kann es sich insbesondere um die gleiche Kennung handeln, die bei Hinterlegung des Wertgegenstandes angegeben wurde. Es ist jedoch auch denkbar, dass die Kennung einer abholberechtigten Person angegeben wird.

Vorteilhaft wird der Benutzer aufgefordert, ein Passwort einzugeben. Bevorzugt ist die Eingabe des Passwortes erforderlich, das bei Hinterlegung des Wertgegenstandes an den Benutzer übermittelt wurde.

Bevorzugt ist die Verbindungseinrichtung dazu geeignet und bestimmt und/oder dazu konfiguriert, auf (wenigstens) eine Cloud (als Speichereinrichtung) bzw. (wenigstens) eine Cloudbasierte Speichereinrichtung zugreifen zu können bzw. eine Datenkommunikation mit dieser aufbauen zu können. Bevorzugt kann die Verbindungseinrichtung eine Übermittlung eines (insbesondere eineindeutigen) Passworts und/oder Verifizierungscodes, welches etwa in der Cloud abgelegt und/oder erzeugt werden kann, an den Benutzer veranlassen.

Bevorzugt ist ein mobiles Endgerät (etwa ein Smartphone und/oder ein Tablet und/oder ein Rechner) des Benutzers eine Datenkommunikationsverbindung über das Kommunikationsnetzwerk zur Verbindungseinrichtung herstellbar. Bevorzugt erfolgt eine Authentifizierung und/oder Autorisierung des Benutzers oder eines von dem Benutzer autorisierten Dritten über das Kommunikationsnetzwerk. Bevorzugt ist zwischen der Verbindungseinrichtung und dem mobilen Endgerät (des Benutzers oder eines von dem Benutzer autorisierten Dritten) ein Schlüssel zur Verschlüsselung einer Kommunikation über das Kommunikationsnetzwerk austauschbar.

Bei einem vorteilhaften Verfahren öffnet sich ein Schott, ein Fenster, ein Schacht oder ein Schub zur Ausgabe des Wertgegenstandes. Bevorzugt kann der Benutzer den Wertgegenstand an dieser Stelle entnehmen.

Bevorzugt erhält der Benutzer anschließend eine Bestätigung, dass der Wertgegenstand abgeholt worden ist. Bevorzugt erfolgt die Übermittlung auf gleichem Wege wie zuvor die Übersendung des Verifizierungscodes und/oder die Bestätigung über die Hinterlegung des Wertgegenstandes und/oder die Übersendung des Passworts. Vorteilhaft wird dem Benutzer mitgeteilt, aus welcher Wertgegenstandsaufbewahrungsvorrichtung und welcher Aufbewahrungseinheit ein Wertgegenstand abgeholt wurde. Bevorzugt erhält der Benutzer den Hinweis, dass er sein Abo selbständig kündigen muss.

Weitere Vorteile und Ausführungsformen ergeben sich aus den beigefügten Zeichnungen:
Darin zeigen:
- Fig. 1: eine schematische Darstellung der erfindungsgemäßen Vorrichtung mit geschlossenem Schott;
- Fig. 2: eine schematische Darstellung der erfindungsgemäßen Vorrichtung mit geöffnetem Schott;
- Fig. 3: eine Innenansicht der erfindungsgemäßen Vorrichtung von schräg hinten;
- Fig. 4: eine Innenansicht der erfindungsgemäßen Vorrichtung mit Blick von vorne;
- Fig. 5: eine Innenansicht der erfindungsgemäßen Vorrichtung mit Blick von schräg oben.

Fig. 1 zeigt eine erfindungsgemäße Wertgegenstandsaufbewahrungsvorrichtung 1 von außen. Diese weist die Höhe H, die Breite B und die Tiefe T auf. Zu sehen ist die Vorderseite der Wertgegenstandsaufbewahrungsvorrichtung 1. Die Wertgegenstandsaufbewahrungsvorrichtung 1 ist von einem Gehäuse 2 umgeben.

An der Vorderseite der Wertgegenstandsaufbewahrungsvorrichtung 1 befindet sich ein (in Fig. 1) geschlossenes Schott. Zu sehen ist das Schottverschließelement 14.

Ebenfalls an der Vorderseite der Wertgegenstandsaufbewahrungsvorrichtung 1 befindet sich eine Bedieneinrichtung 18, die in dieser Darstellung als Display ausgebildet ist. Neben der Bedieneinrichtung 18 befindet sich eine Erkennungseinrichtung 12 in Form einer Kamera.

Diese nimmt ein Bild der vor der Bedieneinrichtung stehenden Person zur Gesichtserkennung auf.

Fig. 2 zeigt ebenfalls eine erfindungsgemäße Wertgegenstandsaufbewahrungsvorrichtung 1. Bei dieser Darstellung ist das Schott geöffnet. Zu erkennen ist außerdem ein Behältnis 16, auf das der Zugriff bei geöffnetem Schott ermöglicht wird und in dem ein Wertgegenstand abgelegt werden kann.

Fig. 3, 4 und 5 erlauben einen Blick ins Innere der Wertgegenstandsaufbewahrungsvorrichtung 1. Die Blickrichtung in Fig. 3 ist dabei von schräg hinten, die Blickrichtung in Fig. 4 von vorne und die Blickrichtung in Fig. 5 von schräg oben. Zu erkennen ist ein Regalsystem 20, bei dem die einzelnen Aufbewahrungseinheiten 22 in Form von Fächern voneinander getrennt sind. Zu sehen ist außerdem der Eingabebereich 42, der bei dieser Ausgestaltungsform mit dem Ausgabebereich 44 identisch ist.

Auf der Rückseite der Wertgegenstandsaufbewahrungsvorrichtung 1 ist die Transporteinrichtung 34 in Form eines Linearsystems angeordnet, das von einer Steuerungseinrichtung 30 gesteuert wird. Die Transporteinrichtung 34 umfasst eine Horizontalführungseinrichtung 40, bestehend aus zwei Horizontalstreben, von denen eine im oberen und eine im unteren Bereich der Wertgegenstandsaufbewahrungsvorrichtung 1 angeordnet ist. Mithilfe von zwei Schlitten 38, die sich entlang der unteren Horizontalstrebe bewegen, und zwei Schlitten 39, die sich entlang der oberen Horizontalstrebe bewegen, kann eine Vertikalführungseinrichtung in Horizontalrichtung beweget werden. Die Vertikalführungseinrichtung besteht aus zwei Vertikalstreben 36 und einer Platte 37 zwischen den Vertikalstreben.

Entlang der Vertikalstreben können die Schlitten 33 in vertikaler Richtung bewegt werden. An diesem Schlitten 33 ist eine Greifeinrichtung 32 angeordnet. Die Greifeinrichtung 32 weist in dieser Darstellung ein Element 31b auf, mit dem die Greifeinrichtung an den Schlitten 33 befestigt ist. Das Element 31 a der Greifeinrichtung 32 ist dazu geeignet, Behältnisse 16 aus dem Eingabebereich 42 zu greifen und in einer Aufbewahrungseinheit abzulegen, bzw. aus einer Aufbewahrungseinheit 22 zu entnehmen und im Ausgabebereich 44 abzulegen.

Die Anmelderin behält sich vor sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können.

### Bezugszeichenliste

- 1: Wertgegenstandsaufbewahrungsvorrichtung
- 2: Gehäuse
- 12: Erkennungseinrichtung (Kamera, Face-ID)
- 14: Schott-Verschließelement
- 16: Behältnis
- 18: Display, Bedieneinrichtung, HMI
- 20: Regalsystem
- 22: Aufbewahrungseinheit
- 30: Steuerungseinrichtung
- 31a, b: Elemente der Greifeinrichtung
- 32: Greifeinrichtung
- 33: Schlitten
- 34: Transporteinrichtung, Linearsystem
- 36: Vertikalstrebe
- 37: Platte
- 38: Schlitten
- 39: Schlitten
- 40: Horizontalführungseinrichtung
- 42: Eingabebereich, Schleuse
- 44: Ausgabebereich
- B: Breite
- H: Höhe
- T: Tiefe

## Patentansprüche

1. Wertgegenstandsaufbewahrungsvorrichtung (1) mit wenigstens zwei Aufbewahrungseinheiten (22), die jeweils zur Aufnahme eines Wertgegenstandes geeignet sind, mit einem Eingabebereich (42), über den ein Wertgegenstand durch einen Benutzer der Wertgegenstandsaufbewahrungsvorrichtung (1) zugeführt werden kann, mit einem Ausgabebereich (44), über den ein Wertgegenstand aus der Wertgegenstandsaufbewahrungsvorrichtung (1) an einen Benutzer ausgegeben werden kann, mit einer Transporteinrichtung (34) zum Transport eines Wertgegenstandes, mit wenigstens einer Authentifizierungsvorrichtung (12, 18),
**dadurch gekennzeichnet, dass**
die Wertgegenstandsaufbewahrungsvorrichtung (1) eine Verbindungseinrichtung zum Herstellen einer Datenverbindung zu einem Kommunikationsnetzwerk aufweist.

2. Wertgegenstandsaufbewahrungsvorrichtung (1) nach Anspruch 1,
**dadurch gekennzeichnet, dass**
die Wertgegenstandsaufbewahrungsvorrichtung (1) wenigstens zwei Behältnisse (16) zur Aufnahme eines Wertgegenstandes aufweist, die jeweils in einer Aufbewahrungseinheit (22) angeordnet werden können.

3. Wertgegenstandsaufbewahrungsvorrichtung (1) nach Anspruch 2,
**dadurch gekennzeichnet, dass**
die Transporteinrichtung (34) dazu geeignet ist, Wertgegenstände in Behältnissen (16) zu transportieren.

4. Wertgegenstandsaufbewahrungsvorrichtung (1) nach zumindest einem der vorangegangenen Ansprüche,
**dadurch gekennzeichnet, dass**
die Transporteinrichtung (34) wenigstens eine Greifeinrichtung (32) aufweist.

5. Wertgegenstandsaufbewahrungsvorrichtung (1) nach zumindest einem der vorangegangenen Ansprüche,
**dadurch gekennzeichnet, dass**
wenigstens eine Authentifizierungsvorrichtung als Bedieneinrichtung (18) ausgestaltet ist, die insbesondere die Eingabe eines Passworts erlaubt.

6. Wertgegenstandsaufbewahrungsvorrichtung (1) nach zumindest einem der vorangegangenen Ansprüche,
**dadurch gekennzeichnet, dass**
die Wertgegenstandsaufbewahrungsvorrichtung (1) wenigstens eine Identifikationseinrichtung zur Identifikation eines Wertgegenstandes und/oder eines Behältnisses aufweist.

7. Verfahren zum Aufbewahren von Wertgegenständen in einer Wertgegenstandsaufbewahrungsvorrichtung (1), bei dem ein Wertgegenstand einem Eingabebereich (42) durch einen Benutzer zugeführt wird, bei dem der Benutzer authentifiziert wird und der Wertgegenstand diesem Benutzer eindeutig zugeordnet wird, bei dem der Wertgegenstand mittels einer Transporteinrichtung (34) zu einer Aufbewahrungseinheit (22) transportiert wird und bei dem der Wertgegenstand nach erfolgreicher Authentifizierung eines Benutzers von der Aufbewahrungseinheit (22) zu einem Ausgabebereich (44) transportiert wird, um dort von einem Benutzer entnommen zu werden,
**dadurch gekennzeichnet, dass**
von der Wertgegenstandsaufbewahrungsvorrichtung (1) eine Datenverbindung zu einem Kommunikationsnetzwerk hergestellt wird.

8. Verfahren nach dem vorangegangenen Anspruch,
**dadurch gekennzeichnet, dass**
über die Datenverbindung zu einem Kommunikationsnetzwerk dem Benutzer Daten, insbesondere ein Passwort, übersandt werden.

9. Verfahren nach dem vorangegangenen Anspruch,
**dadurch gekennzeichnet, dass**
dem Benutzer Daten, insbesondere ein Passwort, übersandt werden, wenn dieser einen Wertgegenstand in der Wertgegenstandsaufbewahrungsvorrichtung (1) hinterlegt.

10. Verfahren nach einem der beiden vorangegangenen Ansprüche,
**dadurch gekennzeichnet, dass**
für die Authentifizierung des Benutzers zur Ausgabe des Wertgegenstandes die Eingabe der dem Benutzer übersandten Daten erforderlich ist.
